# EUROPÄISCHE PATENTSCHRIFT

(11) **EP 4 389 624 B1**
(45) Veröffentlichungstag und Bekanntmachung des Hinweises auf die Patenterteilung: **17.06.2026**
(21) Anmeldenummer: 23213939.4
(22) Anmeldetag: 04.12.2023
(51) Int. Cl.: B65D 1/02, B65D 79/00

(54) **KUNSTSTOFFBEHÄLTNIS MIT DEFORMATIONSABSCHNITT**
PLASTIC CONTAINER WITH DEFORMATION PORTION
RÉCIPIENT EN MATIÈRE PLASTIQUE AVEC SECTION DE DÉFORMATION

(30) Priorität: 20.12.2022 DE 102022134017
(43) Veröffentlichungstag der Anmeldung: 26.06.2024
(73) Patentinhaber: Krones AG, 93073 Neutraubling (DE)
(72) Erfinder: Forsthoevel, Jochen, 93073 Neutraubling (DE); Loistl, Martin, 93073 Neutraubling (DE)
(74) Vertreter: Hannke Bittner & Partner mbB Regensburg

(56) Entgegenhaltungen:
- WO-A1-2015/076362
- WO-A1-2019/172080
- US-A1- 2021 031 965
- US-B2- 8 104 632

## Beschreibung

Die vorliegende Erfindung bezieht sich auf ein Kunststoffbehältnis zum Aufnehmen von Flüssigkeiten und insbesondere von Getränken. Derartige Kunststoffbehältnisse sind seit langem bekannt und mittlerweile die vorherrschende Getränkeverpackung in der Getränkeindustrie. Nach der Herstellung und Abfüllung werden diese Behältnisse in der Regel auf Paletten gestapelt. Um die Palettenstabilität für eine Lagerung und Transport sowie eine intakte Flasche zu gewährleisten, brauchen die Behältnisse einen gewissen "gefüllten Topload", als eine Widerstandskraft gegen die bei der Stapelung auftretenden vertikalen Kräfte. Bei leichteren Getränkebehältnissen baut sich dieser Widerstand auf durch die vertikale Kompression des Behältnisses und dem parallel steigenden Behältnisinnendruck. Dabei sind die Bereiche, in denen das Behältnis komprimiert werden kann in der Regel der Boden der Behältnisse und eventuelle Stellen in der Mitte des Behältnisses, welche einen geringeren Durchmesser (Pinch) aufweisen.

Hier trägt durch den geringeren Durchmesser des Behältnisses der Innendruck in vertikaler Richtung weniger zur Kraft bei, welche das Behältnis aufbringen kann. In diesem Fall findet eine Deformation statt, welche den Topload aufbaut. Die Schulter des Behältnisses soll in der Regel nicht kollabieren, da sich Deformationen dort nicht wieder umgekehrt bei Wegfall der Last ausgleichen. Das Behältnis wird auf diese Weise deformiert insbesondere auch durch das Einschnappen eines Mundstücks in die Schulter.

Bei Deformationen des Behältnisses im Bodenbereich ist die Wahrscheinlichkeit groß, dass das Behältnis nach dem Wegfall der Last schief steht. Bei einer Deformation mehr in der Mitte des Behältnisses besteht ebenso das Risiko von schiefstehenden Behältnissen und auch von bleibenden dem Markenimage nicht zuträglichen Veränderungen des Designs. Weiterhin kommt es bei schlanken Behältern vor, dass eine Deformation zu einem maßgeblichen Knicken des Behälters führt und so auch zu Paletteninstabilität.

Das Dokument WO 2015/076362 A1 offenbart die Merkmale des Oberbegriffs des Anspruchs 1.

Der vorliegenden Erfindung liegt daher die Aufgabe zugrunde, ein Kunststoffbehältnis zur Verfügung zu stellen, welches einen gewissen Topload bzw. Belastungen in seiner Längsrichtung standhalten kann. Dabei soll es insbesondere nicht zu bleibenden Deformationen des Behältnisses kommen.

Diese Aufgabe wird erfindungsgemäß durch den Gegenstand der unabhängigen Ansprüche erreicht. Vorteilhafte Ausführungsform und Weiterbildungen sind Gegenstand der Unteransprüche.

Ein erfindungsgemäßes Kunststoffbehältnis zur Aufnahme von Flüssigkeiten und insbesondere von Getränken weist einen Bodenabschnitt auf, einen sich an den Bodenabschnitt anschließenden Grundkörper, der ein Aufnahmevolumen zur Aufnahme der Flüssigkeit ausbildet und der sich in einer Längsrichtung des Kunststoffbehältnisses erstreckt. Daneben ist ein Schulterbereich vorgesehen, in welchem sich ein Querschnitt in der Längsrichtung verringert und ein sich an den Schulterbereich in der Längsrichtung anschließender Mündungsbereich, in dem eine Mündung ausgebildet ist, über welche dem Behältnis die Flüssigkeit zuführbar ist. Dabei sind der Schulterbereich und der Mündungsbereich in einem bezogen auf die Längsrichtung oberen Abschnitt des Kunststoffbehältnisses angeordnet.

Erfindungsgemäß weist das Kunststoffbehältnis in dem oberen Abschnitt und in der Längsrichtung unterhalb des Mündungsabschnitts und insbesondere auch unterhalb des Schulterabschnitts einen Deformationsabschnitt auf, in welchem das Kunststoffbehältnis bezüglich seiner Längsrichtung deformierbar und insbesondere elastisch deformierbar ist.

Es wird daher im Rahmen der Erfindung vorgeschlagen, eine Deformation des Behältnisses insbesondere in dem besagten Deformationsbereich und insbesondere unterhalb des Schulterbereichs vorzusehen. Dieser Bereich wurde im Stand der Technik bislang noch nicht als Deformationsbereich verwendet.

Besonders bevorzugt ist das Behältnis in seiner Längsrichtung insbesondere durch den besagten Deformationsbereich stauchbar.

Bei einer weiteren bevorzugten Ausführungsform handelt es sich bei dem Behältnis um ein Einweg- Kunststoffbehältnis.

Bei einer weiteren bevorzugten Ausführungsform ist das Behältnis zur Aufnahme von nicht karbonisierten Getränken bestimmt.

Bei einer weiteren bevorzugten Ausführungsform ist dieser stauchbare Deformationsbereich von einem näherungsweisen konstanten Durchmesser.

Bei einer weiteren bevorzugten Ausführungsform ist dieser stauchbare Deformationsbereich von einem nicht konstanten Durchmesser, sondern konisch. Die in diesem Abschnitt vorhandene Verrippung sorgt dafür, dass sich der Abschnitt stabil stauchen lässt und nicht nach innen umklappt. Dies wird realisiert durch eine entsprechende Rippengeometrie, die beim Einfedern in diesem Abschnitt eine Abstützung der Rippen aufeinander bewirkt.

In einer Ausführungsform bewirkt die Rippengeometrie ein definiertes Deformationsbild.

Bei einer weiteren bevorzugten Ausführungsform weist der Deformationsbereich mehrere

Rillen auf. Bevorzugt weisen dabei wenigstens zwei dieser Rillen eine unterschiedliche bzw. variierende Rillentiefe auf. So ist es möglich, dass zwei Gruppen von Rillen mit unterschiedlicher Rillentiefe vorgesehen sein, es können jedoch auch mehrere etwa wenigstens drei oder wenigstens vier Rillen mit einer unterschiedlichen Rillentiefe vorgesehen sein . Bevorzugt sind dabei diese Rillen wenigstens teilweise um die Längsrichtung des Behältnisses umlaufend ausgebildet.

Bei einer weiteren vorteilhaften Ausführungsform ist das Behältnis kreisförmig ausgebildet bzw. rotationssymmetrisch zu seiner Längsrichtung.

Bei einer weiteren bevorzugten Ausführungsform weist der Bodenabschnitt eine Vielzahl von ersten Rippen auf, welche sich ausgehend von einem Zentrum des Bodenabschnitts nach außen erstrecken und insbesondere radial nach außen erstrecken. Vorteilhaft ist auch eine Vielzahl von zweiten Rippen vorgesehen, welche sich radial erstrecken, aber bevorzugt kürzer sind als die ersten genannten Rippen. Besonders bevorzugt sind die ersten Rippen und die zweiten Rippen in der Umfangsrichtung des Bodenabschnitts abwechselnd angeordnet.

Bei einer weiteren vorteilhaften Ausführungsform erstrecken sich die kurzen Rippen radial nach innen und enden - bevorzugt verjüngt - vor dem genannten Zentralbereich. Im Zentralbereich ist besonders bevorzugt auch ein Anspritzpunkt des Behältnisses (d.h. ein Anspritzpunkt des Kunststoffvorformlings, aus welchem das Behältnis erzeugt wurde, angeordnet.

Besonders bevorzugt weist der besagte Zentralbereich und/oder der Bodenabschnitt eine domartige Struktur auf.

Besonders bevorzugt weist die Mündung ein Gewinde und insbesondere ein Außengewinde auf. Insbesondere handelt es sich hierbei um ein Schraubgewinde, auf welches einen Behältnisverschluss aufgeschraubt werden kann.

Bei diesem Behältnisverschluss kann es sich um einen herkömmlichen Behältnisverschluss handeln. Es könnten jedoch auch andere Arten von Verschlüssen, wie gewindelose Verschlüsse verwendet werden. Ein Beispiel hierfür sind sog. Snap-on Verschlüsse, welche kein Gewinde aufweisen, sondern auf das Behältnis aufgedrückt werden.

Bei einer weiteren vorteilhaften Ausführungsform ist eine Höhe des Deformationsabschnitts in der Längsrichtung geringer als eine Höhe des Grundkörpers in der Längsrichtung und/oder geringer als eine Höhe in der Längsrichtung des Schulterbereichs.

Bei einer weiteren bevorzugten Ausführungsform ist der Deformationsabschnitt (bezogen auf die Längsrichtung und bezogen auf einen aufrecht stehenden Zustand des Behältnisses) in der oberen Hälfte des Behältnisses bevorzugt in einem oberen Drittel des Kunststoffbehältnisses angeordnet. Die obere Hälfte wird dabei unter Bezugnahme auf einen aufrechtstehenden Zustand des Behältnisses verstanden.

Bevorzugt handelt es sich beim Kunststoffbehältnis um ein blasgeformtes Kunststoffbehältnis und insbesondere um ein streckblasgeformtes Kunststoffbehältnis.

Bei einer weiteren vorteilhaften Ausführungsform ist der Deformationsabschnitt in der Längsrichtung des Kunststoffbehältnisses direkt unterhalb des Schulterbereichs angeordnet.

Bei einer weiteren vorteilhaften Ausführungsform ist der Deformationsabschnitt in der Längsrichtung direkt oberhalb des Grundkörpers angeordnet. Bevorzugt verbindet der Deformationsabschnitt unmittelbar den Grundkörper mit dem Schulterbereich.

Gemäß der Erfindung ist zwischen dem Deformationsbereich und dem Grundkörper ein konischer Abschnitt vorgesehen. Dieser konische Abschnitt verjüngt sich dabei bevorzugt in Richtung der Mündung des Behältnisses. Gemäß der Erfindung verringert sich in diesem konischen Bereich ein Durchmesser des Behältnisses um wenigstens 5%, bevorzugt um wenigstens 10%. Bevorzugt verringert sich in diesem konischen Bereich ein Durchmesser des Behältnisses um höchstens 50%, bevorzugt um höchstens 40% und besonders bevorzugt um höchstens 30%. Dieser Abschnitt dient besonders bevorzugt dazu, ein "turteln" und/oder Umfallen des Behältnisses zu verhindern

Besonders bevorzugt weist der Deformationsabschnitt einen geringeren Querschnitt auf, als die Grundkörper und besonders bevorzugt liegt eine Querschnittsfläche des Deformationsabschnitts zwischen 60 % und 98 % der Querschnittsfläche des Grundkörpers, bevorzugt zwischen 70 % und 95 % der Querschnittsfläche des Grundkörpers, bevorzugt zwischen 80 % und 95 % der Querschnittsfläche des Grundkörpers.

Bei einer weiteren vorteilhaften Ausführungsform verjüngt sich die Querschnittsfläche des Deformationsabschnitts in der Längsrichtung des Behältnisses nach oben. Bevorzugt steht ein minimaler Querschnitt des Deformationsabschnitts zu einem maximalen Querschnitt des Deformationsabschnitts in einem Verhältnis, welches zwischen 0,35 und 0,80, bevorzugt zwischen 0,45 und 0,70 und besonders bevorzugt zwischen 0,55 und 0,60 liegt.

Bei einer weiteren vorteilhaften Ausführungsform weist der Grundkörper einen Etikettierbereich auf, in welchem Querschnitt das Behältnis in der Längsrichtung im Wesentlichen konstant ist bzw. bleibt. Bevorzugt ist dieser Etikettierbereich innerhalb des Grundkörpers in der Längsrichtung ausgebildet, d. h. der Etikettierbereich verbindet einen ersten Abschnitt des Grundkörpers mit einem zweiten Abschnitt des Grundkörpers.

Besonders bevorzugt weist der Grundkörper in dem Etikettierbereich einen geringeren Querschnitt auf als in den darunter und darüber liegenden Bereichen. Besonders bevorzugt ist in der Längsrichtung des Behältnisses oberhalb des Etikettierbereichs ein gerillter Abschnitt mit einer Vielzahl von übereinander und sich bevorzugt senkrecht zu der Längsrichtung erstreckenden Rillen vorgesehen. Besonders bevorzugt weisen diese Rillen den gleichen Querschnitt auf. Diese Rillen tragen bevorzugt zu einer Stabilität des Behältnisses in der radialen Richtung des Behältnisses bei.

Bei einer bevorzugten Ausführungsform sind wenigstens teilweise durchgehende Rillen vorgesehen. Diese bewirken eine verbesserte Griffstabilität bzw. sie halten den Durchmesser stabiler. Dabei ist es möglich, dass einige Rillen etwas tiefer ausgebildet sind, um eine erhöhte Griffstabilität zu bewirken.

Bei einer weiteren vorteilhaften Ausführungsform weist das Kunststoffbehältnis in dem Deformationsabschnitt wenigstens eine erste wenigstens abschnittsweise umlaufende Rippe auf. Bevorzugt ist diese Rippe oder Rille in Richtung des Innenvolumens des Behältnisses gerichtet. Besonders bevorzugt weist diese Rippe Abschnitte mit unterschiedlichen Krümmungsradien und/oder unterschiedlichen Querschnitten auf.

In einer Ebene, welche die Längsrichtung des Behältnisses und eines sich von der Längsrichtung zu der Rille erstreckende Richtung enthält, weist diese Rille von oben her betrachtet, bevorzugt einen nach außen gekrümmten Bereich mit einem Krümmungsradius zwischen 1 mm und 2 mm auf. Bevorzugt schließt sich an diesen Bereich ein weiterer nach innen gekrümmter Radius an, der bevorzugt zwischen 0,1 mm und 0,3 mm liegt. Besonders bevorzugt weist diese Rille auch einen geradlinigen Abschnitt auf, der sich besonders bevorzugt nach außen, von oben nach unten erweitert.

Bei einer weiteren bevorzugten Ausführungsform weist die erste Rippe mehrere Rippenabschnitte auf, welche sich in der Umfangsrichtung des Deformationsabschnitts aneinander anschließen. Bevorzugt schließen sich diese Rippenabschnitte unmittelbar aneinander an. Besonders bevorzugt sind diese Rippenabschnitte bezogen auf die Längsrichtung des Behältnisses auf der gleichen Höhe angeordnet. Besonders bevorzugt sind die Rippen aus n sich wiederholenden gleichen Umfangssegmenten aufgebaut (n=2... 13). Besonders bevorzugt erweitern sich die Rippenabschnitte ausgehend von einem ersten Anfangspunkt und verjüngen sich anschließend wieder.

Besonders bevorzugt ist die Anzahl dieser Rippenabschnitte größer als zwei, bevorzugt größer als 3 und bevorzugt größer als 4. Bei einer weiteren vorteilhaften Ausführungsform ist die Anzahl der Rippenabschnitte kleiner als 13, bevorzugt kleiner als 12, bevorzugt kleiner als 10 und bevorzugt kleiner als 7.

Bei einer weiteren vorteilhaften Ausführungsform weist das Kunststoffbehältnis in dem Deformationsabschnitt eine zweite wenigstens abschnittsweise umlaufende Rippe auf, wobei die zweite umlaufende Rippe bezüglich der Längsrichtung gegenüber der ersten Rippe versetzt ist. Besonders bevorzugt schließt sich die zweite Rippe in der Längsrichtung unmittelbar an die erste Rippe an.

Besonders bevorzugt ist die zweite Rippe in ähnlicher Weise ausgebildet, wie die erste Rippe und weist insbesondere einen ähnlichen Querschnitt auf.

Besonders bevorzugt weist auch die zweite Rippe mehrere Rippenabschnitte auf, welche sich in der Umfangsrichtung des Deformationsabschnitts aneinander anschließen, wobei die Rippenabschnitte der zweiten Rippe vorteilhaft gegenüber den Rippenabschnitten der ersten Rippe in der Umfangsrichtung versetzt und/oder verdreht sind. Besonders bevorzugt sind die zweiten Rippen gegenüber den ersten Rippen um eine halbe Teilung versetzt. Bevorzugt entspricht die Anzahl der zweiten Rippenabschnitte der Anzahl der ersten Rippenabschnitten.

Besonders bevorzugt schließen die ersten Rippenabschnitte und/oder die zweiten Rippenabschnitte in Umfangsrichtung des Behältnisses einen Winkel ein, der größer ist als 25°, bevorzugt größer als 40°, bevorzugt größer als 50° und bevorzugt größer als 60°. Besonders bevorzugt schließen die ersten Rippenabschnitte und/oder die zweiten Rippenabschnitte in der Umfangsrichtung des Behältnisses einen Winkel ein, der geringer ist als 200°, bevorzugt geringer als 180°, bevorzugt geringer als 140°, bevorzugt geringer als 130°, besonders bevorzugt geringer als 100°.

Bei einer weiteren bevorzugten Ausführungsform weist das Kunststoffbehältnis im Deformationsbereich eine dritte Rippe auf, die bevorzugt in der Längsrichtung des Behältnisses oberhalb der ersten und der zweiten Rippe angeordnet ist. Besonders bevorzugt weist auch diese dritte Rippe mehrere Rippenabschnitte auf. Besonders bevorzugt sind die Rippenabschnitte der dritten Rippe gegenüber den Rippeabschnitten der zweiten Rippe in der Umfangsrichtung verdreht oder versetzt. Besonders bevorzugt sind die Rippenabschnitte der dritten Rippe gegenüber den Rippenabschnitten der ersten Rippe in den gleichen Drehpositionen angeordnet.

Bei einer weiteren bevorzugten Ausführungsform ist in dem Schulterabschnitt eine weitere sich in der Umfangsrichtung erstreckende Rippe und/oder Rille ausgebildet. Besonders bevorzugt ist diese Rippe mit einem einheitlichen Querschnitt und besonders bevorzugt vollständig umlaufend ausgebildet. Besonders bevorzugt dient diese weitere Rippe für Entlastung des Kunststoffbehältnisses. Besonders bevorzugt weist diese weitere Rippe einen geringeren Querschnitt auf als die Rippen in dem Deformationsbereich.

Im Rahmen der Erfindung wird daher vorgeschlagen, direkt unterhalb des Schulterbereichs, der bevorzugt kegel- oder kuppelförmig verläuft, einen Bereich zu erzeugen, der ein Einfedern ermöglicht. Hierbei handelt es sich um den oben genannten Deformationsabschnitt. Um diese elastische Deformation zu erreichen, werden wie oben erwähnt die unterbrochenen Rippen, ein gegenüber der Hauptdurchmesser verringerte Durchmesser sowie die oben genannte Entlastungsrippe oberhalb des Deformationsabschnitts vorgeschlagen.

Durch die hier beschriebene geometrische Ausgestaltung des Behältnisses wird die zum Aufbau des notwendigen Toploads erforderliche Deformation in dem oberen Bereich des Behältnisses gelegt und darüber hinaus reversibel gestaltet. Auf diese Weise kommt es nicht zu einer Zerstörung des Designs durch den Topload. Dies bringt Vorteile sowohl bei der Stapelung des Behältnisses als auch für die Integrität des Designs. Daher können sich auch bei sehr geringen Behältnisgewichten mechanisch stabile und gut stapelbare Flaschen herstellen.

Bei einer bevorzugten Ausführungsform weist das Kunststoffbehältnis ein Aufnahmevolumen auf, welches größer ist als 100ml, bevorzugt größer als 300ml und bevorzugt größer als 400ml. Bei einer weiteren bevorzugten Ausführungsform weist das Kunststoffbehältnis ein Aufnahmevolumen auf, welches maximal 8l beträgt, bevorzugt maximal 2,0l, bevorzugt maximal 1,5l.

Die vorliegende Erfindung ist weiterhin auf ein Formwerkzeug und insbesondere eine Blasform zur Herstellung eines Kunststoffbehältnisses der oben beschriebenen Art gerichtet. Besonders bevorzugt ist diese Blasform wenigstens zweiteilig, besonders bevorzugt wenigstens dreiteilig ausgebildet. Besonders bevorzugt weist die Blasform wenigstens zwei Seitenteile auf, welche ein entsprechendes Negativ zu dem herzustellenden Kunststoffbehältnis aufweisen oder deren Innenwandung entsprechend ausgebildet ist.

Die vorliegende Erfindung ist weiterhin auf ein Verfahren zum Herstellen eines Behältnisses der oben beschriebenen Art gerichtet. Insbesondere handelt es sich bei dem Verfahren um ein Blasformverfahren und insbesondere um ein Streckblasverfahren.

Besonders bevorzugt wird das oben beschriebenen Behältnisse mittels einer Rundläufermaschine hergestellt.

Weitere Vorteile und Ausführungsform ergeben sich aus den beigefügten Zeichnungen:
Dabei zeigen:
- Fig. 1: eine perspektivische Darstellung eines erfindungsgemäßen Kunststoffbehältnisses;
- Fig. 2a,b: zwei Detaildarstellung des oberen Bereichs eines Kunststoffbehältnisses;
- Fig. 3: eine Frontansicht des in Fig. 1 gezeigten Kunststoffbehältnisses;
- Fig. 4: Detail B aus Fig. 3;
- Fig. 5: Detail C aus Fig. 3;
- Fig. 6: eine Ansicht von oben auf das erfindungsgemäße Kunststoffbehältnis;
- Fig. 7: eine Ansicht von unten auf dem Bodenabschnitt des Kunststoffbehältnisses;
- Fig. 8: Detail E aus Fig. 3;
- Fig. 9: eine Ansicht des Behältnisses in den Schnitt AA aus Fig. 3.

Fig. 1 zeigt eine Ansicht eines erfindungsgemäßen Kunststoffbehältnisses 1. Dieses weist einen Bodenabschnitt 2 auf. An diesen Bodenabschnitt 2 schließt sich ein Grundkörper 4 des Behältnisses an, der einen wesentlichen Teil des Aufnahmevolumens für eine Flüssigkeit ausbildet. Innerhalb dieses Grundkörpers ist ein Etikettierbereich 42 vorgesehen. Das Bezugszeichen hG kennzeichnet die Höhe dieses Grundkörpers in der Längsrichtung des Behältnisses. Das Bezugszeichen hB kennzeichnet die Höhe des Bodenabschnitts (auch bezogen auf die Längsrichtung).

An den Grundkörper schließt sich in der Längsrichtung L des Behältnisses die untere Schulter an, dann der oben erwähnte Deformationsabschnitt 6, der eine Höhe hD aufweist. An diesen Deformationsabschnitt 6 schließt sich der Schulterbereich 8 des Behältnisses an und diesen wiederum ein Mündungsbereich 10 mit einer Höhe hM.

Man erkennt, dass sich der Grundkörperabschnitt über mehr als die Hälfte der Höhe des gesamten Behältnisses erstreckt. Die Höhe hD des Deformationsabschnitts ist bevorzugt geringer als die die Höhe hS des Schulterbereichs und auch geringer als die Höhe hG des Grundkörpers.

Das Bezugszeichen 12 bezieht sich auf einen konischen Bereich, der bevorzugt zwischen dem Deformationsabschnitt und dem Grundkörper 4 angeordnet ist und der sich besonders bevorzugt nach oben hin verjüngt.

Fig. 2a zeigt eine Detailansicht des in Fig. 1 gezeigten Behältnisses.

Man erkennt, dass in dem Deformationsabschnitt 6 zwei in der Längsrichtung L übereinander angeordnete Rillen 62 und 64 vorgesehen sind. Die Rille 62 weist drei Rillenabschnitte 62a, 62b und 62c auf, die sich einander anschließen und in der Umfangsrichtung hintereinander liegen. Ein Rillengrund dieser drei Rillenabschnitte ist jeweils gleich groß. Der Querschnitt eines Rillenabschnitts wie etwa des Rillenabschnitts 62b erweitert sich bevorzugt von seinem Ausgangspunkt A in einen mittleren Bereich M und verjüngt sich dann wieder bis zu seinem Endabschnitt B. Bevorzugt sind die Rillenabschnitte jeweils symmetrisch bezüglich einer Ebene, welche sich in der Längsrichtung des Behältnisses durch die Mitte der Rillenabschnitte erstreckt und die in einer radialen Richtung des Kunststoffbehältnisses verläuft.

Man erkennt, dass sie Rillenabschnitte 64a und 64b in der Umfangsrichtung des Behältnisses gegenüber den Rillenabschnitten 62a, 62b und 62c hier um eine halbe Teilung versetzt sind.

Daneben ist (oberhalb der Rillen 62, 64) eine weitere Rille 82 vorgesehen, welche in dem Schulterbereich 8 ausgebildet ist. Man erkennt, dass diese weitere Rille ohne Unterbrechung umlaufend ausgebildet ist.

Fig. 2b zeigt eine weitere Detaildarstellung eines leicht modifizierten Behältnisses, welches jedoch bevorzugt mit den obigen Ausgestaltungen kombiniert werden kann.

Man erkennt, dass in dem Deformationsabschnitt 6 drei in der Längsrichtung L übereinander angeordnete Rillen 62, 64 und 66 vorgesehen sind. Die Rille 62 weist drei Rillenabschnitte 62a, 62b und 62c auf, die sich einander anschließen und in der Umfangsrichtung hintereinander liegen. Ein Rillengrund dieser drei Rillenabschnitte ist jeweils gleich groß. Der Querschnitt eines Rillenabschnitts wie etwa des Rillenabschnitts 62b erweitert sich bevorzugt von seinem Ausgangspunkt A in einen mittleren Bereich M und verjüngt sich dann wieder bis zu seinem Endabschnitt B. Bevorzugt sind die Rillenabschnitte jeweils symmetrisch bezüglich einer Ebene, welche sich in der Längsrichtung des Behältnisses durch die Mitte der Rillenabschnitte erstreckt und die in einer radialen Richtung des Kunststoffbehältnisses verläuft.

Man erkennt, dass sie Rillenabschnitte 64a und 64b in der Umfangsrichtung des Behältnisses gegenüber den Rillenabschnitten 62a, 62b und 62c hier um eine halbe Teilung versetzt sind.

Auch die Rille 66 weist hier drei Rillenabschnitte 66a, 66b und 66c auf. Diese sind in der Drehposition wiederum an der gleichen Position angeordnet wie die Rillenabschnitte 62a, 62b und 62c der Rille 62.

Daneben ist (oberhalb der Rillen 62, 64, 66) eine weitere Rille 82 vorgesehen, welche in dem Schulterbereich 8 ausgebildet ist. Man erkennt, dass diese weitere Rille ohne Unterbrechung umlaufend ausgebildet ist.

Fig. 3 zeigt eine Darstellung des in Fig. 2 gezeigten Behältnisses, bei dem einzelne Abschnitte A, B, C und E herausgestellt sind, um diese nachfolgend genauer zu veranschaulichen. Man erkennt, dass hier auch oberhalb des Etikettierbereichs 42 und unterhalb desselben eine Vielzahl von Rillen ausgebildet ist.

Fig. 4 zeigt eine Detailansicht im Bereich des Grundkörpers bzw. der dort angeordneten Rillen. Man erkennt hier, dass diese Rillen durch einen sehr kurzen Nutgrund miteinander verbunden sind. Die Rillen weisen einen Krümmungsradius auf, der zwischen 1mm und 2 mm, bevorzugt zwischen 1,2 mm und 1,8 mm und besonders bevorzugt zwischen 1,3 mm und 1,7 mm liegt.

Fig. 5 zeigt eine Detailansicht in einem Bereich der obersten Rille 66 in dem Deformationsabschnitt. Man erkennt, dass von oben her betrachtet die Wand einen Krümmungsradius R1 aufweist und darunter über einen nach innen gekrümmten Krümmungsradius R2 in einen etwa geradlinigen Abschnitt übergeht.

Fig. 6 zeigt eine Draufsicht auf das in Fig. 1 gezeigte Behältnis. Man erkennt, dass dieses Behältnis im Wesentlichen rotationssymmetrisch bezüglich seiner Längsrichtung L ist. Daneben erkennt man auch hier von oben die Rillen 62, 64 und 66 in dem Deformationsabschnitt.

Fig. 7 zeigt eine Ansicht von unten auf dem Bodenabschnitt des Behältnisses. Hier erkennt man insgesamt acht lange in radialer Richtung verlaufende Rippen 32, die in dem Zentralbereich 34 des Bodenabschnitts enden. Das Bezugszeichen 36 kennzeichnet ein Zentrum des Bodenabschnitts welches bevorzugt den Anspritzpunkt aufweist.

Die Bezugszeichen 38 kennzeichnen weitere - allerdings verkürzte - radiale Rippen, die jeweils zwischen den ersten Verstärkungsrippen 32 angeordnet sind. Diese zweiten radialen Rippen 38 erstrecken sich ebenfalls in der radialen Richtung R doch nicht bis zu dem Zentralbereich, sondern sie enden in etwa in der Hälfte des Bodenabschnitts.

Fig. 8 zeigt eine Ansicht entlang der Pfeile EE aus Fig. 3, d. h. in dem Bereich der ersten Rippe 62 des Deformationsabschnitts. Man erkennt, dass hier insgesamt vier Rippenabschnitte 62A, 62B, 62C und 62D vorgesehen sind. An den jeweiligen Verbindungsstellen zwischen den Rippenabschnitten 62 ist der Querschnitt maximal.

Fig. 9 zeigt eine Schnittansicht des erfindungsgemäßen Behältnisses. Hier sind zahlreiche Durchmesser D1 - D14 dargestellt. Man erkennt hier beispielsweise den Durchmesser D3, der gleichzeitig auch der Durchmesser der Standfläche des Behältnisses ist. In dem Bereich des Etikettierabschnittes ist ein maximaler Querschnitt D4 und ein minimaler Abschnitt D5 gezeigt. Diese unterscheiden jedoch bevorzugt um weniger als 10 %, bevorzugt um weniger als 5 %.

In dem oberen Abschnitt des Grundkörpers sind ebenfalls zwei Durchmesser D6 und D7 dargestellt, die jedoch ebenfalls nur geringfügig unterschiedlich sind.

Die Durchmesser D8 - D12 kennzeichnen die einzelnen Rippen 62, 64, in den Deformationsabschnitt 6. Man erkennt das insgesamt die Rippe 64 einen kleineren Durchmesser aufweist als die Rippe 62.

Man erkennt weiterhin, dass sich der Bodenabschnitt geringfügig nach innen erstreckt, was durch den Abstand A1 kenntlich gemacht wird. Das Bezugszeichen hE kennzeichnet die Höhe des Etikettierterabschnitts 42.

## Patentansprüche

1. Kunststoffbehältnis (1) zur Aufnahme von Flüssigkeiten, insbesondere Getränken mit einem Bodenabschnitt (2), einem sich an den Bodenabschnitt (2) anschließenden Grundkörper (4), der ein Aufnahmevolumen zur Aufnahme der Flüssigkeit ausbildet und der sich in einer Längsrichtung (L) des Kunststoffbehältnisses erstreckt, einem sich in der Längsrichtung (L) an den Grundkörper anschließenden Schulterbereich (8), in welchem sich ein Querschnitt in der Längsrichtung (L) verringert und mit einem sich an den Schulterbereich (8) in der Längsrichtung (L) anschließenden Mündungsbereich (10), in dem eine Mündung ausgebildet ist, über welche dem Behältnis die Flüssigkeit zuführbar ist, wobei der Schulterbereich und der Mündungsbereich in einem bezogen auf die Längsrichtung (L) oberen Abschnitt des Kunststoffbehältnisses angeordnet sind, und
das Kunststoffbehältnis in dem oberen Abschnitt und in der Längsrichtung (L) unterhalb des Mündungsabschnitts (10) einen Deformationsabschnitt (6) aufweist, in welchem das Kunststoffbehältnis (1) bezüglich seiner Längsrichtung elastisch deformierbar ist, wobei der Deformationsabschnitt (6) in der Längsrichtung (L) direkt unterhalb des Schulterbereichs (8) angeordnet ist, so dass eine Deformation des Behältnisses in dem Deformationsabschnitt unterhalb des Schulterbereichs vorgesehen ist und das Behältnis in seiner Längsrichtung durch den Deformationsabschnitt stauchbar ist,
**dadurch gekennzeichnet, dass**
sich zwischen dem Deformationsabschnitt (6) und dem Grundkörper (4) ein konischer Abschnitt (12) vorgesehen ist, wobei sich der konische Abschnitt (12) in Richtung der Mündung des Behältnisses verjüngt und sich in diesem konischen Bereich ein Durchmesser des Behälters um wenigstens 5% verringert.

2. Kunststoffbehältnis (1) nach Anspruch 1,
**dadurch gekennzeichnet, dass**
der Deformationsabschnitt (6) in einer oberen Hälfte, bevorzugt in einem oberen Drittel des Kunststoffbehältnisses angeordnet ist.

3. Kunststoffbehältnis (1) nach wenigstens einem der vorangegangenen Ansprüche,
**dadurch gekennzeichnet, dass**
der Deformationsabschnitt (6) in der Längsrichtung (L) direkt oberhalb des Grundkörpers (4) angeordnet ist.

4. Kunststoffbehältnis (1) nach wenigstens einem der vorangegangenen Ansprüche,
**dadurch gekennzeichnet, dass**
der Deformationsabschnitt (6) einen geringeren gemittelten Querschnitt aufweist als der Grundkörper (4) und/oder der Deformationsabschnitt (6) einen größeren gemittelten Querschnitt aufweist als der Schulterbereich.

5. Kunststoffbehältnis (1) nach wenigstens einem der vorangegangenen Ansprüche,
**dadurch gekennzeichnet, dass**
der Grundkörper einen Etikettierbereich (42) aufweist, in welchem ein Querschnitt des Behältnisses in der Längsrichtung im Wesentlichen Konstant ist.

6. Kunststoffbehältnis (1) nach wenigstens einem der vorangegangenen Ansprüche,
**dadurch gekennzeichnet, dass**
das Kunststoffbehältnis in dem Deformationsabschnitt (6) eine erste wenigstens abschnittsweise umlaufende Rippe (62) aufweist.

7. Kunststoffbehältnis (1) nach dem vorangegangenen Anspruch,
**dadurch gekennzeichnet, dass**
die erste Rippe (62) mehrere Rippenabschnitte (62a, 62b, 62c) aufweist, welche sich in der Umfangsrichtung des Deformationsabschnitts aneinander anschließen.

8. Kunststoffbehältnis (1) nach dem vorangegangenen Anspruch,
**dadurch gekennzeichnet, dass**
die Anzahl der Rippenabschnitte größer als 2, bevorzugt größer als 3 und bevorzugt größer als 4 ist und/oder die Anzahl der Rippenabschnitte kleiner als 13, bevorzugt kleiner als 12, bevorzugt kleiner als 10 und bevorzugt kleiner als 7 ist.

9. Kunststoffbehältnis (1) nach Anspruch 6,
**dadurch gekennzeichnet, dass**
das Kunststoffbehältnis in dem Deformationsabschnitt (6) wenigstens eine zweite, insbesondere eine dritte, vierte und fünfte wenigstens abschnittsweise umlaufende Rippe (64) aufweist, wobei die zweite umlaufende Rippe bezüglich der Längsrichtung gegenüber der ersten Rippe (62) versetzt ist.

10. Kunststoffbehältnis (1) nach dem vorangegangenen Anspruch,
**dadurch gekennzeichnet, dass**
die zweite Rippe (64) und bevorzugt weitere Rippen im Deformationsbereich mehrere Rippenabschnitte (64a, 64b, 64c) aufweist, welche sich in der Umfangsrichtung des Deformationsabschnitts aneinander anschließen, wobei die Rippenabschnitte (64a, 64b, 64c) der zweiten Rippe (64) vorteilhaft gegenüber den Rippenabschnitten (62a, 62b, 62c) in der Umfangsrichtung versetzt und/oder verdreht sind.

11. Kunststoffbehältnis (1) nach wenigstens einem der vorangegangenen Ansprüche,
**dadurch gekennzeichnet, dass**
in dem Grundkörper eine weitere sich in Umfangsrichtung erstreckende Rippe (42) ausgebildet ist, die bevorzugt umlaufend ausgebildet ist.

12. Formwerkzeug, insbesondere Blasform zur Herstellung eines Kunststoffbehältnisses nach wenigstens einem der vorangegangenen Ansprüche.

13. Verfahren zur Herstellung eines Behältnisses nach wenigstens einem der vorangegangenen Ansprüche.

## Claims

1. Plastics material container (1) for holding liquids, especially beverages, comprising a bottom section (2) , a main body (4) adjoining the bottom section (2) that forms a holding volume for holding the liquid and that extends in a longitudinal direction (L) of the plastics material container, a shoulder region (8) adjoining the main body in the longitudinal direction (L), in which a cross-section in the longitudinal direction (L) is reduced and with a mouth region (10) which adjoins the shoulder region (8) in the longitudinal direction (L), in which a mouth is formed, via which the liquid can be supplied to the container, wherein the shoulder region and the mouth region being arranged in an upper section of the plastics material container in relation to the longitudinal direction (L), wherein
the plastics material container has a deformation section (6) in the upper section and in the longitudinal direction (L) below the mouth section (10), in which deformation section the plastics material container (1) is elastically deformable with respect to its longitudinal direction, wherein the deformation section (6) is arranged in the longitudinal direction (L) directly below the shoulder region (8), such that deformation of the container is provided in the deformation section below the shoulder region and the container is compressible in its longitudinal direction through the deformation section,
**characterized in that**
a tapered section (12) is provided between the deformation section (6) and the main body (4), wherein the tapered section (12) tapers toward the mouth of the container and in this tapered region the diameter of the container is reduced by at least 5%.

2. Plastics material container (1) according to claim 1,
**characterized in that**
the deformation section (6) is arranged in an upper half, preferably in an upper third, of the plastics material container.

3. Plastics material container (1) according to at least one of the preceding claims,
**characterized in that**
the deformation section (6) is arranged directly above the main body (4) in the longitudinal direction (L).

4. Plastics material container (1) according to at least one of the preceding claims,
**characterized in that**
the deformation section (6) has a smaller average cross-section than the main body (4) and/or the deformation section (6) has a larger average cross-section than the shoulder region.

5. Plastics material container (1) according to at least one of the preceding claims,
**characterized in that**
the main body has a labeling region (42) in which a cross-section of the container in the longitudinal direction is substantially constant.

6. Plastics material container (1) according to at least one of the preceding claims,
**characterized in that**
the plastics material container has in the deformation section (6) a first rib (62) that is circumferential at least in sections.

7. Plastics material container (1) according to the preceding claim,
**characterized in that**
the first rib (62) has several rib sections (62a, 62b, 62c) which adjoin each other in the circumferential direction of the deformation section.

8. Plastics material container (1) according to the preceding claim,
**characterized in that**
the number of rib sections is greater than 2, preferably greater than 3 and preferably greater than 4 and/or the number of rib sections is less than 13, preferably less than 12, preferably less than 10 and preferably less than 7.

9. Plastics material container (1) according to claim 6,
**characterized in that**
the plastics material container has, in the deformation section (6), at least one second, in particular a third, fourth and fifth, rib (64) that is circumferential at least in sections, wherein the second circumferential rib being offset with respect to the longitudinal direction relative to the first rib (62).

10. Plastics material container (1) according to the preceding claim,
**characterized in that**
the second rib (64) and, preferably additional ribs, has, in the deformation region, several rib sections (64a, 64b, 64c) which adjoin one another in the circumferential direction of the deformation section, wherein the rib sections (64a, 64b, 64c) of the second rib (64) being advantageously offset and/or twisted with respect to the rib sections (62a, 62b, 62c) in the circumferential direction.

11. Plastics material container (1) according to at least one of the preceding claims,
**characterized in that**
a further rib (42), extending in the circumferential direction, which is preferably circumferential, is formed in the main body.

12. Mold tool, in particular blow mold, for producing a plastics material container according to at least one of the preceding claims.

13. Method for producing a container according to at least one of the preceding claims.

## Revendications

1. Récipient en plastique (1) destiné à recevoir des liquides, en particulier des boissons avec une section de fond (2), un corps de base (4) se raccordant à la section de fond (2), qui forme un volume de réception destiné à recevoir le liquide et qui s'étend dans une direction longitudinale (L) du récipient en plastique, une zone d'épaulement (8) se raccordant dans la direction longitudinale (L) au corps de base, dans laquelle une section transversale diminue dans la direction longitudinale (L), et avec une zone d'embouchure (10) se raccordant à la zone d'épaulement (8) dans la direction longitudinale (L), dans laquelle est formée une embouchure par laquelle le liquide peut être amené au récipient, dans lequel la zone d'épaulement et la zone d'embouchure sont disposées dans une section supérieure du récipient en plastique par rapport à la direction longitudinale (L), et
le récipient en plastique présente dans la section supérieure et dans la direction longitudinale (L) en dessous de la section d'embouchure (10) une section de déformation (6), dans laquelle le récipient en plastique (1) est élastiquement déformable par rapport à sa direction longitudinale, dans lequel la section de déformation (6) est disposée dans la direction longitudinale (L) directement en dessous de la zone d'épaulement (8), de telle sorte qu'une déformation du récipient est prévue dans la section de déformation en dessous de la zone d'épaulement et que le récipient est compressible dans sa direction longitudinale par la section de déformation,
**caractérisé en ce que**
une section conique (12) est prévue entre la section de déformation (6) et le corps de base (4), dans lequel la section conique (12) se rétrécit en direction de l'embouchure du récipient et un diamètre du récipient diminue d'au moins 5 % dans ladite zone conique.

2. Récipient en plastique (1) selon la revendication 1,
**caractérisé en ce que**
la section de déformation (6) est disposée dans une moitié supérieure, de manière préférée dans un tiers supérieur du récipient en plastique.

3. Récipient en plastique (1) selon au moins l'une quelconque des revendications précédentes,
**caractérisé en ce que**
la section de déformation (6) est disposée dans la direction longitudinale (L) directement au-dessus du corps de base (4).

4. Récipient en plastique (1) selon au moins l'une quelconque des revendications précédentes,
**caractérisé en ce que**
la section de déformation (6) présente une section transversale moyenne inférieure à celle du corps de base (4) et/ou la section de déformation (6) présente une section transversale moyenne supérieure à celle de la zone d'épaulement.

5. Récipient en plastique (1) selon au moins l'une quelconque des revendications précédentes,
**caractérisé en ce que**
le corps de base présente une zone d'étiquetage (42), dans laquelle une section transversale du récipient est sensiblement constante dans la direction longitudinale.

6. Récipient en plastique (1) selon au moins l'une quelconque des revendications précédentes,
**caractérisé en ce que**
le récipient en plastique présente dans la section de déformation (6) une première nervure (62) au moins par sections périphérique.

7. Récipient en plastique (1) selon la revendication précédente,
**caractérisé en ce que**
la première nervure (62) présente plusieurs sections de nervures (62a, 62b, 62c), qui se raccordent les unes aux autres dans la direction périphérique de la section de déformation.

8. Récipient en plastique (1) selon la revendication précédente,
**caractérisé en ce que**
le nombre des sections de nervure est supérieur à 2, de manière préférée supérieur à 3 et de manière préférée supérieur à 4 et/ou le nombre des sections de nervure est inférieur à 13, de manière préférée inférieur à 12, de manière préférée inférieur à 10 et de manière préférée inférieur à 7.

9. Récipient en plastique (1) selon la revendication 6,
**caractérisé en ce que**
le récipient en plastique présente dans la section de déformation (6) au moins une deuxième, en particulier une troisième, quatrième et cinquième nervure (64) au moins par sections périphérique, dans lequel la deuxième nervure périphérique est décalée par rapport à la première nervure (62) par rapport à la direction longitudinale.

10. Récipient en plastique (1) selon la revendication précédente,
**caractérisé en ce que**
la deuxième nervure (64) et de manière préférée d'autres nervures dans la zone de déformation présentent plusieurs sections de nervures (64a, 64b, 64c), qui se raccordent les unes aux autres dans la direction périphérique de la section de déformation, dans lequel les sections de nervures (64a, 64b, 64c) de la deuxième nervure (64) sont avantageusement décalées et/ou tournées par rapport aux sections de nervure (62a, 62b, 62c) dans la direction périphérique.

11. Récipient en plastique (1) selon au moins l'une quelconque des revendications précédentes,
**caractérisé en ce que**
une autre nervure (42) s'étendant dans la direction périphérique, qui est formée de manière préférée en périphérie, est formée dans le corps de base.

12. Outil de moulage, en particulier moule de soufflage pour la fabrication d'un récipient en plastique selon au moins l'une quelconque des revendications précédentes.

13. Procédé de fabrication d'un récipient selon au moins l'une quelconque des revendications précédentes.
